# FASCICULE DE BREVET EUROPEEN

(11) **EP 4 122 347 B1**
(45) Date de publication et mention de la délivrance du brevet: **19.03.2025**
(21) Numéro de dépôt: 21425034.2
(22) Date de dépôt: 21.07.2021
(51) Int. Cl.: A43B 5/04

(54) **BAS DE COQUE POUR CHAUSSURE DE GLISSE, CHAUSSURE DE GLISSE COMPRENANT CELUI-CI ET COLLIER**
SCHALE FÜR GLEITSCHUH, GLEITSCHUH DIESE UMFASSEND UND MANSCHETTE
SHELL BOTTOM FOR A GLIDING SHOE, GLIDING SHOE COMPRISING THE SAME AND COLLAR

(43) Date de publication de la demande: 25.01.2023
(73) Titulaire: Rossignol Lange S.R.L., 31044 Montebelluna (IT)
(72) Inventeur: Garbujo, Giuseppe, 31044 Montebelluna (IT); Frada, Danilo, 31044 Montebelluna (IT)
(74) Mandataire: Novaimo

(56) Documents cités:
- WO-A1-2014/064657
- IT-A1- TV20 110 084
- IT-A1- VR20 090 068
- US-A1- 2013 097 892
- US-A1- 2014 215 855

## Description

### Domaine Technique de l'invention

L'invention concerne un bas de coque pour une chaussure de glisse. L'invention porte aussi sur une chaussure de glisse, notamment une chaussure de ski comprenant un tel bas de coque et un collier articulé autour du bas de coque.

### Etat de la technique antérieure

Les sports de glisse sont des sports dans lesquels un utilisateur guide une ou plusieurs planches de glisse attachées à ses pieds. Pour la pratique de ces sports, les variations du terrain sont ressenties au niveau des pieds et du bas des jambes par l'intermédiaire de chaussures de glisse. Les chaussures de glisse comprennent classiquement un bas de coque enveloppant le pied de l'utilisateur et un collier enveloppant le bas de la jambe. Le collier est articulé en rotation autour du bas de coque suivant un axe de rotation sensiblement aligné avec un axe passant par les malléoles de l'utilisateur. Les chaussures de glisse jouent un rôle primordial dans la perception du terrain par l'utilisateur et dans les impulsions qu'il transmet à la ou les planches de glisse.

Parmi les sports de glisse, le ski alpin est un sport dans lequel un utilisateur guide une paire de skis attachés à ses pieds sur un terrain enneigé. Lorsqu'un skieur enchaîne des virages, il alterne des phases de flexion et d'extension des jambes. Lors des phases de flexion, le collier pivote vers l'avant par rapport au bas de coque et lors des phases d'extension, il pivote vers l'arrière. Pour une bonne maîtrise de ses skis, des caractéristiques de maintien mais également d'élasticité, d'amorti et de rebond des chaussures de ski sont recherchées afin d'obtenir un guidage des skis à la fois dynamique, précis et sans effort superflu.

Le rebond d'une chaussure de ski caractérise sa capacité à revenir dans sa position initiale, suite à une flexion vers l'avant du collier. Les fabricants cherchent à augmenter le rebond des chaussures de glisse. A cet effet, il a été proposé par le brevet US6026594 des chaussures de glisse comprenant une sangle élastique apte à produire une pression sensiblement constante sur le tibia de l'utilisateur. Cette pression permet de maintenir un appui tibial sensiblement constant sur la chaussure de glisse au court du mouvement de flexion/extension des jambes et permet ainsi d'atteindre un meilleur contrôle des skis. Toutefois le rebond obtenu avec de telles chaussures de glisse est encore insuffisant.

Par ailleurs, les chaussures de glisse doivent aussi rester simples à utiliser et à fabriquer. Les chaussures de glisse connues de l'état de la technique ne permettent pas d'atteindre toutes ces exigences à la fois. En particulier, les chaussures connues de l'état de la technique ne permettent pas de guider une ou plusieurs planches de glisse de manière suffisamment dynamique, efficace et précise.

WO 2014/064657 A1 (D1) divulgue un bas de coque pour chaussure de glisse comprenant une partie enveloppante et une languette.

### Présentation de l'invention

Le but de l'invention est de fournir une chaussure de glisse remédiant aux inconvénients ci-dessus et améliorant les chaussures de glisse connues de l'art antérieur.

Plus précisément, un objet de l'invention est une chaussure de glisse simple à fabriquer et offrant des caractéristiques de rebond optimales pour le guidage d'une ou plusieurs planches de glisse.

### Résumé de l'invention

L'invention se rapporte à un bas de coque pour chaussure de glisse comprenant une partie enveloppante destinée à recevoir un pied d'un utilisateur et une languette monobloc avec la partie enveloppante s'étendant sensiblement depuis une paroi arrière de la partie enveloppante et vers le haut, la languette étant destinée à coopérer avec un collier articulé en rotation autour de la partie enveloppante.

La partie enveloppante peut s'étendre jusqu'au-dessus de malléoles d'un utilisateur, et la languette peut être reliée à la partie enveloppante sensiblement à hauteur de malléoles.

La languette peut comprendre au moins une nervure de rigidification dont l'épaisseur est décroissante lorsqu'on parcourt la languette de bas en haut.

La languette peut s'étendre au-dessus de la partie enveloppante.

Le bas de coque peut être obtenu par injection plastique, notamment par injection de polyuréthane.

La languette peut comprendre une forme globalement rectangulaire, une hauteur de la languette étant comprise entre 5 cm et 20 cm, et/ou une largeur de la languette étant comprise entre 5 mm et 30 mm.

Le bas de coque peut comprendre un espace défini entre la paroi arrière de la partie enveloppante et la languette, une dimension de cet espace étant comprise entre 2mm et 15mm.

La languette peut être globalement inclinée vers l'avant d'un angle compris entre 5° et 20° par rapport à un axe vertical.

La languette peut être configurée pour fléchir lorsque le collier pivote vers l'avant autour de la partie enveloppante.

L'invention se rapporte également à une chaussure de glisse comprenant un bas de tel que défini précédemment, le collier étant articulé en rotation autour de la partie enveloppante, la languette étant liée au collier.

Le collier peut comprendre une paroi arrière recouverte par la languette. Le collier peut comprendre une ouverture dans laquelle une extrémité supérieure de la languette est insérée.

La languette peut être fixée au collier, notamment par l'intermédiaire d'au moins une vis de fixation.

La languette peut comprendre une portion supérieure recouverte par une paroi du collier et une portion inférieure non recouverte par le collier.

L'invention se rapporte également à un collier pour chaussure de glisse, le collier comprenant une partie enveloppante destinée à recevoir un bas de jambe d'un utilisateur et une languette monobloc avec la partie enveloppante s'étendant sensiblement depuis une paroi arrière de la partie enveloppante et vers le bas, la languette étant destinée à coopérer avec un bas de coque articulé en rotation autour de la partie enveloppante.

### Présentation des figures

Ces objets, caractéristiques et avantages de la présente invention seront exposés en détail dans la description suivante d'un mode de réalisation particulier fait à titre non-limitatif en relation avec les figures jointes parmi lesquelles :
La figure 1 est une vue tridimensionnelle d'une chaussure de ski selon un mode de réalisation de l'invention.
La figure 2 est une vue partielle de la chaussure de ski de la figure 1 selon une coupe dans un plan longitudinal et vertical.
La figure 3 est une vue tridimensionnelle d'un collier de la chaussure de ski.
La figure 4 est une vue tridimensionnelle d'un bas de coque de la chaussure de ski.
La figure 5 est une vue de l'arrière de la chaussure de ski.
La figure 6 est une vue de côté de la chaussure de ski.
La figure 7 est une vue partielle d'une chaussure de ski selon une coupe dans un plan longitudinal et vertical et selon une variante de réalisation de l'invention.

### Description détaillée

La figure 1 illustre schématiquement une chaussure de glisse 1 selon un mode de réalisation de l'invention. La chaussure de glisse est une chaussure de ski, notamment de ski alpin. En variante, la chaussure pourrait être toute chaussure destinée à être utilisée dans tout autre sport de glisse, c'est-à-dire un sport où un utilisateur guide une ou plusieurs planches de glisse avec ses pieds, en effectuant des mouvements de flexion et d'extension des jambes. Par exemple, la chaussure de glisse peut-être toute autre chaussure de glisse sur neige, nommant une chaussure de snowboard, une chaussure de ski de randonnée, ou une chaussure de ski de fond.

Pour les besoins de la description, on considère que la chaussure repose par sa semelle sur un sol horizontal. On définit un axe longitudinal X comme étant un axe parallèle à l'axe dans lequel le pied de l'utilisateur s'étend du talon (à l'arrière) vers les orteils (à l'avant). L'axe transversal Y désigne un axe perpendiculaire à l'axe longitudinal X et passant par les deux malléoles de l'utilisateur. Les axes X et Y sont horizontaux. L'axe vertical Z est un axe perpendiculaire aux axes X et Y. L'avant et l'arrière sont définis en relation avec l'axe longitudinal X : l'avant désigne une zone davantage vers les orteils tandis que l'arrière désigne une zone davantage vers le talon. Le haut et le bas sont définis en relation avec l'axe vertical Z. Une zone supérieure désigne une zone davantage vers le haut et une zone inférieure désigne une zone davantage vers le bas.

La chaussure de glisse 1 comprend un bas de coque 2 comprenant une partie enveloppante 3 destinée à accueillir, ou autrement dit à envelopper, le pied de l'utilisateur. La chaussure de glisse 1 comprend aussi un collier 4 destiné à envelopper le bas de la jambe de l'utilisateur. Le collier est articulé en rotation autour du bas de coque, et notamment autour de la partie enveloppante 3, selon un axe Y1 sensiblement parallèle à l'axe transversal Y et passant par les deux malléoles de l'utilisateur.

La partie enveloppante 3 comprend une forme générale qui épouse la forme du pied. Elle comprend notamment une paroi arrière 5 qui épouse la forme du talon et du tendon d'Achille. Elle comprend aussi des parois latérales bombées qui épousent la forme des malléoles. La paroi arrière s'étend verticalement sur toute la hauteur du bas de coque et latéralement sensiblement jusqu'au niveau des malléoles. Comme cela est visible sur la figure 6, cette paroi arrière 5 peut comprendre une portion globalement inclinée vers l'avant, afin de favoriser une mise en appui du tibia de l'utilisateur sur une surface opposée de la chaussure, c'est-à-dire sur une surface avant de la chaussure, notamment une surface avant du collier.

Le bas de coque 2 peut aussi comprendre des interfaces de fixation destinées à coopérer avec un dispositif de fixation d'une planche de glisse. Selon le mode de réalisation présenté, la chaussure de glisse étant une chaussure de ski, elle comprend un trottoir avant 6A et un trottoir arrière 6B destinés à coopérer avec les mâchoires d'un dispositif de fixation. Dans ce cas, les trottoirs forment au moins une partie de la semelle de la chaussure.

La partie enveloppante 3, laquelle est bien visible aussi sur les figures 4 et 6, s'étend vers le haut jusqu'au-dessus des malléoles. Elle comprend une ouverture supérieure 7 permettant l'insertion du pied à l'intérieur du bas de coque. Cette ouverture supérieure 7 est prolongée sur le dessus du pied par une ouverture longitudinale 8 qui peut être fermée au moyen de dispositifs de fermeture (non représentés), comme par exemple une ou plusieurs boucles de serrage. Deux rabats latéraux, positionnés de part et d'autre de l'ouverture longitudinale 8 peuvent ainsi se superposer sur le dessus du pied, notamment afin de garantir l'étanchéité de la chaussure de glisse.

Le collier 4, bien visible sur la figure 3, a une forme globalement tubulaire. Il comprend deux rabats latéraux 9 destinés à se chevaucher à l'avant du bas de la jambe, sensiblement au niveau du tibia. Le collier 4 peut également comprendre des moyens de fermeture aptes à bloquer les deux rabats latéraux 9 pour enserrer le bas de la jambe, par exemple une ou plusieurs boucles de serrage. Le collier 4 s'étend vers le bas sensiblement jusqu'à hauteur des malléoles, et il s'étend vers le haut sensiblement jusqu'à mi-hauteur du tibia ou jusqu'au tiers de la hauteur du tibia. La liaison en rotation entre le collier et le bas de coque peut être réalisée au moyen d'axes s'étendant parallèlement à l'axe Y1. Ces axes sont aptes à coopérer avec des ouvertures pratiquées dans des parois du bas de coque 2 et du collier 4, au niveau de chacune des malléoles de l'utilisateur.

Le collier et le bas de coque peuvent être de préférence en plastique, notamment en plastique injecté. Par exemple, ils peuvent être en polyuréthane. Avantageusement, le collier et le bas de coque peuvent être fabriqués avec le même matériau plastique. Le matériau plastique et l'épaisseur des parois formant le collier et le bas de coque sont choisis de sorte à protéger le pied et de sorte à conférer à la chaussure de glisse une rigidité adaptée à la pratique du sport de glisse concerné. En variante tout autre matériau peut être envisagé pour former le bas de coque et/ou le collier. Le matériau plastique peut être chargé, notamment de fibres de verre ou de carbone. Il est également possible que le collier et/ou le bas de coque soient formés par un assemblage de plusieurs matériaux, obtenus par exemple par sur-injection, bi-injection ou encore co-injection. De préférence, le matériau constituant le collier et le bas de coque n'est pas une mousse (c'est-à-dire un matériau rempli de bulles d'air ou de gaz). Avantageusement, le matériau plastique comprend un module de flexion compris entre 100 et 500 Mpa, de préférence compris entre 100 et 300 Mpa.

La chaussure de glisse peut en outre comprendre un chausson de confort (non représenté) inséré à l'intérieur du bas de coque et du collier. Le chausson de confort permet d'éviter un contact direct entre le pied ou le bas de la jambe de l'utilisateur d'une part et le bas de coque et le collier d'autre part.

Le bas de coque 2 comprend une languette 10 monobloc avec la partie enveloppante 3. On comprend par "monobloc" que la languette 10 et la partie enveloppante 3 forment une unique et même pièce. La languette 10 et la partie enveloppante forment donc un ensemble monolithique, par opposition à un ensemble formé par l'assemblage de deux pièces distinctes. Lorsque le bas de coque est fabriqué par injection plastique, la partie enveloppante et la languette peuvent être obtenues au cours de la même opération d'injection. Le maintien de la languette sur la partie enveloppante est obtenu grâce à la cohésion du matériau plastique.

La languette 10 est reliée à la paroi arrière 5 de la partie enveloppante 3 par l'intermédiaire d'une extrémité inférieure 11 de la languette 10. La languette s'étend donc sensiblement à l'arrière du bas de coque 2. La liaison entre la languette et le bas de coque est positionnée sensiblement à mi-hauteur de la partie enveloppante 3. Ainsi, la languette est reliée à la partie enveloppante sensiblement à hauteur des malléoles, notamment à hauteur de l'axe d'articulation entre le bas de coque et le collier. La liaison entre la languette 10 et la partie enveloppante 3 est positionnée sensiblement au centre de la paroi arrière 5, à équidistance des deux malléoles. Ainsi, la liaison entre la languette 10 et la partie enveloppante 3 est positionnée sensiblement en regard du tendon d'Achille de l'utilisateur. La languette est agencée à l'extérieur de la partie enveloppante 3 et n'est ainsi pas destinée à entrer en contact avec le pied de l'utilisateur ou avec un chausson inséré dans la partie enveloppante. Comme nous allons le voir par la suite, la languette est destinée à coopérer avec le collier 4, notamment par l'intermédiaire de son extrémité supérieure 12.

La languette 10, que l'on pourrait également dénommer "lame" ou "appendice" s'étend sensiblement depuis la paroi arrière 5 de la partie enveloppante 3 et vers le haut. Elle s'étend sensiblement parallèlement à la paroi arrière 5, et donc principalement parallèlement à l'axe vertical Z. Un espace 13 peut ainsi être défini entre la paroi arrière 5 de la partie enveloppante et la languette 10. Une dimension de cet espace 13, c'est-à-dire la distance séparant la languette 10 de la paroi arrière 5, peut être par exemple comprise entre 2mm et 15mm. Cette espace 13 peut être sensiblement constant sur la hauteur de la languette 10 en vis-à-vis avec la paroi arrière 5. La languette 10 peut ne pas s'étendre parfaitement verticalement. Avantageusement, elle peut être globalement inclinée vers l'avant d'un angle A1 compris entre 5° et 20° par rapport à l'axe vertical Z.

La languette 10 s'étend vers le haut au-dessus de la partie enveloppante 3 afin de coopérer avec le collier 4. L'extrémité supérieure 12 de la languette est donc positionnée au-dessus de l'ouverture supérieure 7 de la partie enveloppante 3. La languette comprend une forme globalement rectangulaire. Une hauteur H de la languette, mesurée selon sa direction principale d'extension, peut être comprise entre 5 cm et 20 cm. Une largeur L de la languette, mesurée suivant l'axe transversal Y, peut être comprise entre 5 mm et 30 mm. En variante, la languette arrière pourrait être de forme globalement trapézoïdale, notamment plus large au niveau de son extrémité inférieure 11, qu'au niveau de son extrémité supérieure 12.

La languette 10 est destinée à coopérer avec le collier pour produire un effort de rappel du collier par rapport à la partie enveloppante 3. La languette permet ainsi de modifier les caractéristiques de rebond de la chaussure. Plus précisément, la languette est liée au collier de sorte à fléchir lorsque le collier pivote vers l'avant par rapport à la partie enveloppante. La languette comprend des caractéristiques mécaniques telles qu'elle engendre un effort de rappel sur le collier, tendant à ramener le collier en position verticale, par opposition à une position plus inclinée vers l'avant. La languette 10 permet ainsi d'améliorer les caractéristiques de rebond de la chaussure. On comprend donc que la languette est une languette élastique. Elle est capable de supporter une flexion dont l'amplitude est déterminée par l'amplitude de flexion du collier autour du bas de coque, sans se casser ou sans subir de déformation permanente.

Comme cela est bien visible sur la figure 5, la languette 10 comprend une nervure de rigidification 14 qui peut s'étendre sur toute la hauteur de la languette. La nervure 14 est agencée verticalement au centre de la languette et est saillante vers l'arrière. La nervure comprend une épaisseur décroissante en parcourant la languette de bas en haut. Une telle forme de nervure confère à la languette des propriétés de flexion conduisant à obtenir un excellent rebond de la chaussure. Les caractéristiques de rebond de la chaussure pourront être modifiées en adaptant les dimensions de la languette, notamment sa longueur, et/ou son épaisseur et/ou les dimensions de la nervure de rigidification, et/ou son point d'ancrage sur une paroi du bas de coque. Le profil décroissant de la nervure de rigidification peut également être modifié afin de modifier le comportement de la chaussure.

Selon le mode de réalisation présenté, et comme cela est bien visible sur la figure 2, la languette est fixée au collier 4. La fixation de la languette au collier est réalisée au moyen d'une vis de fixation 15 traversant un trou aménagé au niveau de l'extrémité supérieure 12 de la languette, et un trou 16 aménagé à l'arrière du collier. La vis de fixation 15 coopère avec une pièce de liaison 22, telle qu'un écrou, positionnée depuis l'intérieur du collier. Avantageusement, la pièce de liaison 22 peut comprendre une partie tubulaire positionnée au travers des trous prévus dans la languette et dans le collier ainsi qu'un filetage apte à coopérer avec la vis de fixation 15. La partie tubulaire permet d'éviter un contact direct entre le filetage de la vis de fixation et les bords des trous prévus dans la languette et dans le collier. La vis de fixation s'étend sensiblement parallèlement à l'axe longitudinal X. Une partie supérieure du collier est ainsi retenue au bas de coque par l'intermédiaire de la languette. En remarque, cette liaison ne bloque pas l'articulation en rotation du collier par rapport à la partie enveloppante 3 du bas de coque, car la languette 10 est capable de fléchir. De plus, il est possible de prévoir un trou dans la languette de dimension plus importante que le diamètre de la vis de fixation 15 le traversant. Cela permet d'autoriser un certain déplacement relatif entre la languette et le collier lors de l'inclinaison du collier. De surcroit, les matériaux constituant le bas de coque et le collier, qui sont de préférence en plastique, sont aptes à se déformer. Ainsi, l'inclinaison du collier par rapport à la partie enveloppante est aussi rendue possible par la déformation des matériaux constituant la chaussure.

Le collier comprend en outre une paroi arrière 17 recouverte par la languette 10. Cette paroi arrière 17 a une forme sensiblement plane et se positionne à l'intérieur de l'espace 13 défini entre la paroi arrière 5 de la partie enveloppante 3 et la languette 10. La paroi arrière 17 du collier recouvre donc la paroi arrière 5 de la partie enveloppante, ce qui forme une chicane permettant d'empêcher la neige d'entrer dans la chaussure.

Le collier comprend aussi une ouverture 18 dans laquelle l'extrémité supérieure 12 de la languette 10 est insérée. L'ouverture 18 est positionnée au-dessus de la paroi arrière 17 et en-dessous du trou 16. Une portion supérieure 20 de la languette est ainsi recouverte par une deuxième paroi arrière 19 du collier surmontant la première paroi arrière 17. L'espace entre les deux parois 17 et 19 forme un logement pour la réception de l'extrémité supérieure 12 de la languette. En recouvrant l'extrémité supérieure de la languette on évite que celle-ci accroche un quelconque objet et gêne l'utilisateur dans ses mouvements. Seule une portion inférieure 21 de la languette 10 est non recouverte par le collier et rendue visible depuis l'extérieur de la chaussure.

Pour fabriquer la chaussure de ski, on peut fabriquer d'une part par injection plastique, en une seule et même pièce, un bas de coque comprenant la partie enveloppante et la languette. D'autre part, on peut aussi fabriquer le collier par injection plastique. Le bas de coque et le collier sont ensuite assemblés l'un à l'autre : on insère l'extrémité de la languette dans l'ouverture 18, puis on installe l'articulation en rotation du collier autour du bas de coque et on solidarise la languette au collier via le trou 16.

Lors de l'utilisation de la chaussure, par exemple pour la pratique du ski alpin, l'utilisateur alterne des mouvements de flexion et d'extension des jambes. Lorsqu'il fléchit les jambes, le collier s'incline vers l'avant par rapport à la partie enveloppante en pivotant autour de l'axe Y1. Ce pivotement entraîne en fléchissement de la languette 10. L'élasticité de la languette produit un effort qui tend à s'opposer au pivotement du collier vers l'avant. Ensuite, lorsque l'utilisateur détend ses jambes, le collier retourne vers l'arrière, en position davantage verticale. L'effort produit par la languette facilite ce retour en position et soulage l'utilisateur. Les muscles de l'utilisateur sont moins sollicités lors de la phase d'extension des jambes, ce qui permet de mieux préparer la phase de flexion suivante. De plus, l'effort de rappel produit par la languette permet de conserver un appui tibial sur le collier tout au long du mouvement de flexion et d'extension de la jambe, nécessaire au bon guidage des planches de glisse. L'utilisateur bénéficie ainsi d'un effet de rebond amélioré par rapport à l'utilisation de chaussures de ski conventionnelles. La chaussure permet ainsi un guidage des skis à la fois dynamique, précis et sans effort.

Le rebond d'une chaussure peut être caractérisé par un essai en laboratoire dans lequel on bloque la chaussure par son bas de coque, positionné à plat sur le sol, puis on tire le collier vers l'avant. Ensuite, le collier est relâché et revient naturellement vers sa position initiale. Un accéléromètre est installé de manière à mesurer l'accélération de la course du collier vers l'arrière. Le rebond peut ensuite être quantifié en fonction de l'accélération mesurée. Des essais réalisés sur une chaussure selon l'invention montrent que le rebond peut être amélioré d'environ 40% par rapport à une chaussure identique dépourvue de languette.

L'invention ne se limite pas au mode de réalisation décrit et des variantes peuvent être envisagées. Par exemple la languette n'est pas nécessairement liée au collier par une liaison de type encastrement. La languette pourrait être liée au collier selon une liaison glissière. Elle peut par exemple être simplement insérée dans l'ouverture 18 et libre de coulisser à l'intérieur de cette ouverture parallèlement à la direction dans laquelle la languette s'étend. Ainsi, lorsque le collier est incliné vers l'avant la languette entre en contact avec la paroi arrière 19 du collier. Par réaction de la paroi 19 du collier sur la languette, cette dernière produit un effort de rappel vers l'arrière tendant à redresser le collier.

La languette peut être fixée de différentes manières au collier ; par exemple par l'intermédiaire d'une unique vis comme cela a été décrit ou par l'intermédiaire de plusieurs vis. La languette peut comprendre plusieurs trous aptes à coopérer avec une ou plusieurs vis pour définir une inclinaison plus ou moins prononcée du collier par rapport au bas de coque. La vis de fixation 15 peut être remplacée par tout moyen de fixation équivalent, notamment un rivet, une goupille ou un clip. Selon une autre variante de réalisation, la languette 10 pourrait aussi être soudée ou collée au collier.

Selon une variante de réalisation, le moyen de fixation permettant de fixer la languette au collier peut être agencé de sorte à être invisible depuis l'extérieur de la chaussure. Selon la variante de réalisation illustrée sur la figure 7, le trou 16 est agencé dans la paroi arrière 17 du collier et est prolongé par un trou borgne dans la deuxième paroi arrière 19 du collier. Le trou 16 est donc non débouchant sur la face externe du collier. Le moyen de fixation comprend un ergot 23 traversant le trou 16 et le trou aménagé dans la languette, ainsi qu'une tête 24 agencée du côté de la paroi arrière 17 du collier. Avantageusement, un lamage peut être prévu sur la face interne de la paroi 17 pour accueillir la tête 24 de manière à ne pas générer une protubérance en surface de la paroi 17. Le moyen de fixation peut être fixé à la paroi arrière 17 du collier par exemple par vissage. L'ergot 23, en traversant le trou de la languette 10, retient cette languette 10 de façon à la bloquer lors d'une flexion de la chaussure vers l'avant.

Par ailleurs, le bas de coque peut être intégralement constitué de matière plastique injectée. En variante, il peut aussi comprendre des inserts, notamment des inserts métalliques visant à rigidifier certaines parties du bas de coque. Un insert métallique peut par exemple être prévu à l'intérieur de la languette pour en augmenter la rigidité. Le bas de coque peut également être constitué par l'association de différents matériaux plastiques, par exemple au moyen de procédés de co-injection, de sur-injection ou de bi-injection plastique.

La chaussure peut en outre comprendre en complément des moyens de réglage du flex, c'est-à-dire des moyens de réglage de la résistance à la flexion de la chaussure vers l'avant. Ces moyens de réglage peuvent être obtenus au moyen de vis de fixation traversant la partie enveloppante et le collier, notamment au niveau des parois arrières 5 et 17.

La chaussure précédemment décrite comprend une unique languette s'étendant depuis l'arrière de la chaussure. En variante, elle pourrait comprendre plusieurs languettes similaires. La chaussure pourrait comprendre par exemple deux languettes positionnées de part et d'autre d'un plan médian longitudinal de la chaussure, chacune de ces languettes étant reliée au collier.

La ou les languettes s'étendent globalement vers le haut de manière à relier la partie enveloppante au collier qui la surmonte. Par "vers le haut" on comprend que la languette peut être orientée selon toute direction permettant d'assurer la liaison entre la partie enveloppante et le collier. En fonction de la position des points d'ancrage de la ou des languettes sur le bas de coque et sur le collier, la ou les languettes peuvent être plus ou moins inclinées par rapport à l'axe vertical. Par exemple, la ou les languettes peuvent être inclinées jusqu'à un angle d'environ 30° par rapport à l'axe vertical, voire même jusqu'à un angle d'environ 45° par rapport à l'axe vertical.

Enfin, selon l'invention la languette est monobloc avec la partie enveloppante du collier. La languette s'étend principalement vers le bas depuis le collier et coopérerait avec le bas de coque pour fléchir consécutivement à une rotation du collier vers l'avant. La languette sera alors éventuellement fixée au bas de coque et/ou insérée via son extrémité inférieure dans une ouverture prévue dans le bas de coque.

Les différentes variantes exposées ci-dessus peuvent être librement combinées. Grâce à l'invention, on dispose donc d'une chaussure simple à fabriquer et possédant des caractéristiques de rebond optimales pour la pratique de sport de glisse.

## Revendications

1. Bas de coque (2) pour chaussure de glisse (1) comprenant une partie enveloppante (3) destinée à recevoir un pied d'un utilisateur, **caractérisé en ce qu'**il comprend une languette (10) monobloc avec la partie enveloppante s'étendant sensiblement depuis une paroi arrière (5) de la partie enveloppante et vers le haut, la languette étant destinée à coopérer avec un collier (4) articulé en rotation autour de la partie enveloppante.

2. Bas de coque (2) selon la revendication précédente, **caractérisé en ce que** la partie enveloppante (3) s'étend jusqu'au-dessus de malléoles d'un utilisateur, et **en ce que** la languette (10) est reliée à la partie enveloppante sensiblement à hauteur de malléoles.

3. Bas de coque (2) selon l'une des revendications précédentes, **caractérisé en ce que** la languette (10) comprend au moins une nervure de rigidification (14) dont l'épaisseur est décroissante lorsqu'on parcourt la languette de bas en haut.

4. Bas de coque (2) selon l'une des revendications précédentes, **caractérisé en ce que** la languette (10) s'étend au-dessus de la partie enveloppante (3).

5. Bas de coque (2) selon l'une des revendications précédentes, **caractérisé en ce qu'**il est obtenu par injection plastique, notamment par injection de polyuréthane.

6. Bas de coque (2) selon l'une des revendications précédentes, **caractérisé en ce que** la languette (10) comprend une forme globalement rectangulaire, une hauteur (H) de la languette étant comprise entre 5 cm et 20 cm, et/ou une largeur (L) de la languette étant comprise entre 5 mm et 30 mm.

7. Bas de coque (2) selon l'une des revendications précédentes, **caractérisé en ce qu'**il comprend un espace (13) défini entre la paroi arrière (5) de la partie enveloppante (3) et la languette (10), une dimension de cet espace étant comprise entre 2mm et 15mm.

8. Bas de coque (2) selon l'une des revendications précédentes, **caractérisé en ce que** la languette est globalement inclinée vers l'avant d'un angle (A1) compris entre 5° et 20° par rapport à un axe vertical (Z).

9. Bas de coque (2) selon l'une des revendications précédentes, **caractérisé en ce que** la languette (10) est configurée pour fléchir lorsque le collier (4) pivote vers l'avant autour de la partie enveloppante (3).

10. Chaussure de glisse (1), **caractérisée en ce qu'**elle comprend un bas de coque (2) selon l'une des revendications précédentes et un collier (4), le collier étant articulé en rotation autour de la partie enveloppante, la languette (10) étant liée au collier.

11. Chaussure de glisse (1) selon la revendication précédente, **caractérisé en ce que** le collier (4) comprend une paroi arrière (17) recouverte par la languette.

12. Chaussure de glisse (1) selon l'une des revendications 10 ou 11, **caractérisé en ce que** le collier (4) comprend une ouverture (18) dans laquelle une extrémité supérieure (12) de la languette est insérée.

13. Chaussure de glisse (1) selon l'une des revendications 10 à 12, **caractérisé en ce que** la languette (10) est fixée au collier, notamment par l'intermédiaire d'au moins une vis de fixation (15).

14. Chaussure de glisse (1) selon l'une des revendications 10 à 13, **caractérisé en ce que** la languette (10) comprend une portion supérieure (20) recouverte par une paroi (19) du collier et une portion inférieure (21) non recouverte par le collier.

15. Collier (4) pour chaussure de glisse, le collier comprenant une partie enveloppante destinée à recevoir un bas de jambe d'un utilisateur, **caractérisé en ce qu'**il comprend une languette (10) monobloc avec la partie enveloppante du collier s'étendant sensiblement depuis une paroi arrière de la partie enveloppante et vers le bas, la languette étant destinée à coopérer avec un bas de coque (2) articulé en rotation autour de la partie enveloppante.

## Patentansprüche

1. Unterschale (2) für einen Gleitstiefel (1), bestehend aus einem umhüllenden Teil (3), das dazu bestimmt ist, den Fuß eines Benutzers aufzunehmen, **dadurch gekennzeichnet, dass** es eine Zunge (10) umfasst, die einteilig mit dem umhüllenden Teil ist und sich im Wesentlichen von einer Rückwand (5) des umhüllenden Teils nach oben erstreckt, wobei die Zunge dazu bestimmt ist, mit einem Kragen (4) zu kooperieren, der um das umhüllende Teil drehbar gelagert ist.

2. Unterschale (2) nach dem vorhergehenden Anspruch, **dadurch gekennzeichnet, dass** sich das umhüllende Teil (3) über die Knöchel des Benutzers hinaus erstreckt und dass die Zunge (10) im Wesentlichen auf Höhe der Knöchel mit dem umhüllenden Teil verbunden ist.

3. Unterschale (2) nach einem der vorhergehenden Ansprüche, **dadurch gekennzeichnet, dass** die Zunge (10) mindestens eine Versteifungsrippe (14) umfasst, deren Dicke von unten nach oben abnimmt.

4. Unterschale (2) nach einem der vorhergehenden Ansprüche, **dadurch gekennzeichnet, dass** sich die Zunge (10) über das umhüllende Teil (3) hinaus erstreckt.

5. Unterschale (2) nach einem der vorhergehenden Ansprüche, **dadurch gekennzeichnet, dass** sie durch Kunststoffspritzguss, insbesondere durch Polyurethanspritzguss, hergestellt wird.

6. Unterschale (2) nach einem der vorhergehenden Ansprüche, **dadurch gekennzeichnet, dass** die Zunge (10) eine im Allgemeinen rechteckige Form aufweist, wobei die Höhe (H) der Zunge zwischen 5 cm und 20 cm liegt und/oder die Breite (L) der Zunge zwischen 5 mm und 30 mm liegt.

7. Unterschale (2) nach einem der vorhergehenden Ansprüche, **dadurch gekennzeichnet, dass** sie einen Raum (13) umfasst, der zwischen der Rückwand (5) des umhüllenden Teils (3) und der Zunge (10) definiert ist, wobei die Dimension dieses Raums zwischen 2 mm und 15 mm liegt.

8. Unterschale (2) nach einem der vorhergehenden Ansprüche, **dadurch gekennzeichnet, dass** die Zunge im Allgemeinen nach vorne geneigt ist, wobei der Neigungswinkel (A1) zwischen 5° und 20° in Bezug auf eine vertikale Achse (Z) liegt.

9. Unterschale (2) nach einem der vorhergehenden Ansprüche, **dadurch gekennzeichnet, dass** die Zunge (10) so konfiguriert ist, dass sie sich biegt, wenn der Kragen (4) sich nach vorne um das umhüllende Teil (3) dreht.

10. Gleitstiefel (1), **dadurch gekennzeichnet, dass** er eine Unterschale (2) nach einem der vorhergehenden Ansprüche und einen Kragen (4) umfasst, wobei der Kragen um das umhüllende Teil drehbar gelagert ist und die Zunge (10) mit dem Kragen verbunden ist.

11. Gleitstiefel (1) nach dem vorhergehenden Anspruch, **dadurch gekennzeichnet, dass** der Kragen (4) eine Rückwand (17) umfasst, die von der Zunge bedeckt ist.

12. Gleitstiefel (1) nach einem der Ansprüche 10 und 11, **dadurch gekennzeichnet, dass** der Kragen (4) eine Öffnung (18) umfasst, in die ein oberes Ende (12) der Zunge eingeführt ist.

13. Gleitstiefel (1) nach einem der Ansprüche 10 bis 12, **dadurch gekennzeichnet, dass** die Zunge (10) am Kragen befestigt ist, insbesondere mittels mindestens einer Befestigungsschraube (15).

14. Gleitstiefel (1) nach einem der Ansprüche 10 bis 13, **dadurch gekennzeichnet, dass** die Zunge (10) einen oberen Abschnitt (20) umfasst, der von einer Wand (19) des Kragens bedeckt ist, und einen unteren Abschnitt (21), der nicht vom Kragen bedeckt ist.

15. Kragen (4) für einen Gleitstiefel, wobei der Kragen ein umhüllendes Teil umfasst, das dazu bestimmt ist, den Unterschenkel eines Benutzers aufzunehmen, **dadurch gekennzeichnet, dass** er eine Zunge (10) umfasst, die einteilig mit dem umhüllenden Teil des Kragens ist und sich im Wesentlichen von einer Rückwand des umhüllenden Teils nach unten erstreckt, wobei die Zunge dazu bestimmt ist, mit einer Unterschale (2) zu kooperieren, die um das umhüllende Teil drehbar gelagert ist.

## Claims

1. Lower shell (2) for a gliding boot (1) comprising an enveloping part (3) intended to receive a user's foot, **characterized in that** it comprises a tongue (10) which is monobloc with the enveloping part and extends substantially from a rear wall (5) of the enveloping part and upwards, the tongue being intended to cooperate with a collar (4) articulated in rotation about the enveloping part.

2. Lower shell (2) according to the preceding claim, **characterized in that** the enveloping part (3) extends to above the user's ankles, and **in that** the tongue (10) is connected to the enveloping part substantially at the height of the ankles.

3. Lower shell (2) according to either of the preceding claims, **characterized in that** the tongue (10) comprises at least one stiffening rib (14) the thickness of which decreases as it runs along the tongue from bottom to top.

4. Lower shell (2) according to one of the preceding claims, **characterized in that** the tongue (10) extends above the enveloping part (3).

5. Lower shell (2) according to one of the preceding claims, **characterized in that** it is obtained by plastic injection moulding, in particular by polyurethane injection moulding.

6. Lower shell (2) according to one of the preceding claims, **characterized in that** the tongue (10) comprises a generally rectangular shape, a height (H) of the tongue being between 5 cm and 20 cm, and/or a width (L) of the tongue being between 5 mm and 30 mm.

7. Lower shell (2) according to one of the preceding claims, **characterized in that** it comprises a space (13) defined between the rear wall (5) of the enveloping part (3) and the tongue (10), a dimension of this space being between 2 mm and 15 mm.

8. Lower shell (2) according to one of the preceding claims, **characterized in that** the tongue is generally forwardly inclined by an angle (A1) of between 5° and 20° with respect to a vertical axis (Z).

9. Lower shell (2) according to one of the preceding claims, **characterized in that** the tongue (10) is configured to flex when the collar (4) pivots forwards about the enveloping part (3).

10. Gliding boot (1), **characterized in that** it comprises a lower shell (2) according to one of the preceding claims and a collar (4), the collar being articulated in rotation about the enveloping part, the tongue (10) being connected to the collar.

11. Gliding boot (1) according to the preceding claim, **characterized in that** the collar (4) comprises a rear wall (17) covered by the tongue.

12. Gliding boot (1) according to either of Claims 10 and 11, **characterized in that** the collar (4) comprises an opening (18) into which an upper end (12) of the tongue is inserted.

13. Gliding boot (1) according to one of Claims 10 to 12, **characterized in that** the tongue (10) is fastened to the collar, in particular by means of at least one fastening screw (15).

14. Gliding boot (1) according to one of Claims 10 to 13, **characterized in that** the tongue (10) comprises an upper portion (20) covered by a wall (19) of the collar and a lower portion (21) not covered by the collar.

15. Collar (4) for a gliding boot, the collar comprising an enveloping part intended to receive a user's lower leg, **characterized in that** it comprises a tongue (10) which is monobloc with the enveloping part of the collar and extends substantially from a rear wall of the enveloping part and downwards, the tongue being intended to cooperate with a lower shell (2) articulated in rotation about the enveloping part.
